# EUROPÄISCHE PATENTSCHRIFT

(11) **EP 1 865 797 B1**
(45) Veröffentlichungstag und Bekanntmachung des Hinweises auf die Patenterteilung: **03.08.2011**
(21) Anmeldenummer: 06707004.5
(22) Anmeldetag: 10.02.2006
(51) Int. Cl.: A24C 5/47

(54) **VORRICHTUNG UND VERFAHREN ZUM TRANSPORTIEREN STABFÖRMIGER ARTIKEL**
DEVICE AND METHOD FOR CONVEYING ROD-SHAPED ARTICLES
DISPOSITIF ET PROCEDE DE TRANSPORT D'ARTICLES EN FORME DE TIGES

(30) Priorität: 19.02.2005 DE 102005008337
(43) Veröffentlichungstag der Anmeldung: 19.12.2007
(73) Patentinhaber: Hauni Maschinenbau AG, 21033 Hamburg (DE)
(72) Erfinder: HEIKENS, Ralf, 21465 Wentorf (DE); MEIER, Arnd, 21643 Beckdorf (DE)
(74) Vertreter: Wenzel & Kalkoff
(86) Internationale Anmeldenummer: PCT/EP2006/001403
(87) Internationale Veröffentlichungsnummer: WO 2006/087188

(56) Entgegenhaltungen:
- DE-A1- 1 632 233
- DE-A1- 19 708 836
- US-A1- 2004 221 859

## Beschreibung

Die Erfindung betrifft eine Vorrichtung zum Transportieren stabförmiger Artikel, wie z.B. Zigaretten, Filterstäbe oder dergleichen, umfassend ein endlos umlaufendes Zuführelement und ein endlos umlaufendes Abführelement für die stabförmigen Artikel, wobei das Zuführelement und das Abführelement derart übereinander angeordnet sind, dass sie sich zur Bildung eines Übernahmebereiches zur Übernahme der einlagig auf dem Zuführelement angeordneten Artikel auf das Abführelement mindestens teilweise in Transportrichtung des aus den Artikeln gebildeten Artikelstroms überlappen, wobei sowohl das Zuführelement als auch das Abführelement als Muldenbänder ausgebildet sind und das untere Muldenband und das obere Muldenband jeweils einen Transporttrum und einen Rückführtrum aufweisen, wobei sich die Transporttrums einander gegenüber liegen.

Des Weiteren betrifft die Erfindung ein Verfahren zum Transportieren stabförmiger Artikel, wie z.B. Zigaretten, Filterstäbe oder dergleichen, umfassend die Schritte: Aufnehmen eines aus Artikeln gebildeten, einlagigen und mit Lücken versehenen Artikelstroms auf ein als Muldenband ausgebildetes Zuführelement, Abgeben eines lückenlosen Artikelstroms von einem als Muldenband ausgebildeten Abführelement, wobei der mit Lücken versehene Artikelstrom in einen durch das untere Muldenband und das obere Muldenband durch Überlappung gebildeten Übernahmebereich transportiert wird, und die Artikel an das als Muldenband ausgebildete Abführelement angesaugt werden, indem an das Muldenband Vakuum angelegt wird.

Derartige Vorrichtungen und Verfahren kommen insbesondere in der Tabak verarbeitenden Industrie zum Einsatz. Bei der Herstellung von Zigaretten, Filterstäben oder anderen stabförmigen Artikeln entsteht üblicherweise ein mit Lücken versehener Artikelstrom, der aus der Produktionsmaschine austritt und einer weiteren Bearbeitung oder direkt der Verpackungsmaschine zugeführt wird. Ein solcher lückenbehafteter Artikelstrom ist produktionsbedingt, da während des Herstellungsprozesses einzelne Artikel oder Artikelgruppen zu Test- oder Prüfungszwecken entnommen oder fehlerhafte Artikel aus dem produzierten Artikelstrom ausgeschleust werden. Auch kann ein kurzfristiger Maschinenstillstand zu einem unregelmäßigen Artikelstrom führen. Das bedeutet, dass der Artikelstrom, der aus der Produktionsmaschine austritt, unregelmäßig und lückenbehaftet sein kann. Dies ist für die Weiterverarbeitung an nachgeordneten Maschinen oder für das direkte Verpacken der Artikel nach ihrer Herstellung von Nachteil.

Dieses Problem kann zum Beispiel dadurch gelöst werden, dass ungeordnete Artikelströme verarbeitet werden. Dabei liegen die Artikel in mehreren Lagen übereinander und werden üblicherweise vor der Weiterverarbeitung oder der Verpackung zwischengespeichert, um dann in einem lückenlosen Massenstrom der Weiterverarbeitung oder der Verpackung zugeführt zu werden. Diese Variante weist jedoch den Nachteil auf, dass die Anzahl der Artikel unbekannt und deren Lage ungenau ist. Ein weiteres Problem besteht darin, dass die Artikel insbesondere in den unteren Lagen durch das Stapeln aber auch durch das mehrfache Übergeben und Umpacken erheblich belastet werden.

Um diese Probleme zu vermeiden, wurden Vorrichtungen mit den gattungsbildenden Merkmalen entwickelt. Die gattungsgemäße Vorrichtung dient quasi das Bindeglied zwischen Produktionsmaschinen, den sogenannten Makem, und nachgeordneten Maschinen, wie z.B. Verpackungsmaschinen, den sogenannten Packern. Bei diesen bekannten Vorrichtungen und Verfahren nach dem letztgenannten Prinzip werden die Artikel aus der Produktionsmaschine einlagig auf das Zuführelement abgelegt und in einen Übernahmebereich transportiert. Dabei liegen die Artikel lose auf einem ebenen Förderband und werden in dem Übernahmebereich in Transportrichtung am Ende des Zuführelementes aufgestaut. Im Übernahmebereich werden die Artikel vom Zuführelement an das Abführelement übergeben. Das Abführelement ist hierzu leicht geneigt zum Zuführelement angeordnet, so dass die Artikel in eine trichterförmige Spur einlaufen. In Transportrichtung am Ende des Abführelementes, das als Muldenband ausgebildet ist, also im Bereich der aufgestauten Artikel, weist das Abführelement eine Vakuumeinheit auf, mittels der die Artikel an das Muldenband gezogen und um eine Umlenkrolle, innerhalb der die Vakuumeinheit angeordnet ist, zu einem dem Zuführelement entgegengesetzt angeordneten Abgabebereich transportiert werden. Durch das Aufstauen und das Ansaugen der Artikel im Übernahmebereich wird der zuvor möglicherweise lückenbehaftete Artikelstrom in der Regel zu einem lückenlosen Artikelstrom zusammengeführt.

Allerdings weist diese Vorrichtung den Nachteil auf, dass die Artikel auf dem Zuführelement frei, also ohne Führung liegen und dadurch verrutschen oder ganz vom Zuführelement rutschen können. Ein weiterer Nachteil besteht darin, dass die Artikel in Transportrichtung am Ende des Zuführelementes aufgestaut werden, was die Artikel zum einen wiederum belastet und zum anderen dazu führt, dass der abgeführte Artikelstrom u.U. auch mit Lücken versehen ist, da keine eindeutige Zuordnung zwischen Zuführelement und Abführelement im Übernahmebereich gegeben ist.

Es ist daher Aufgabe der vorliegenden Erfindung, eine Vorrichtung zu schaffen, mittels der ein mit Lücken versehener zugeführter Artikelstrom in einen lückenlosen abzuführenden Artikelstrom transferierbar ist. Des weiteren ist es Aufgabe der Erfindung, ein einfaches und zuverlässiges Verfahren vorzuschlagen, das einen aus einer Produktion zugeführten, mit Lücken versehenen Artikelstrom in einen lückenlosen Artikelstrom transferiert und abführt.

Diese Aufgabe wird zum einen durch eine Vorrichtung mit den eingangs genannten Merkmalen dadurch gelöst, dass der Abstand zwischen den beiden Transporttrums geringfügig größer ist als die Dicke bzw. der Durchmesser der zu transportierenden Artikel, und dass die Teilung des unteren Muldenbandes größer ist als die Teilung des oberen Muldenbandes, wobei im Bereich des oberen Muldenbandes eine Vakuumleiste angeordnet ist, die sich mindestens teilweise über den Übernahmebereich erstreckt, derart, dass das Vakuum entgegen der Transportrichtung abnimmt. Dadurch wird zum einen eine sichere Führung bzw. Positionierung der Artikel auf dem Zuführelement und dem Abführelement erreicht, so dass eine geordnete Übernahme der Artikel vom Zuführelement auf das Abführelement gewährleistet ist. Dadurch, dass sowohl oberhalb als auch unterhalb der Artikel Muldenbänder vorgesehen werden, wird nämlich eine Schräglage der Artikel insbesondere auf dem unteren Muldenband verhindert, wodurch sogenannte Querflieger vermieden werden. Die Mulden stellen weiterhin eine eindeutige Führung der Artikel bei Brems- und Beschleunigungsvorgängen sicher. Zum anderen ist durch die Vakuumleiste sichergestellt, dass sich eine definierte Vakuumverteilung über den Übernahmebereich erstreckt. Damit wird erreicht, dass in Transportrichtung stets die hinterste noch freie Mulde des oberen Muldenbandes belegt wird, wodurch aus einem ggf. lückenbehafteten Artikelstrom auf dem Zuführelement ein lückenloser Artikelstrom auf dem Abführelement gebildet wird.

Vorzugsweise ist die Vakuumleiste über einen Anschlussstutzen an eine Luftversorgung angeschlossen, wobei der Anschlussstutzen im Bereich der in Transportrichtung hinteren Umlenkrolle des oberen Muldenbandes angeordnet ist. Diese Ausbildung unterstützt das sichere Übernehmen der Artikel auf die in Transportrichtung hinterste freie Mulde auf dem oberen Muldenband, da das Vakuum im Bereich des Anschlussstutzens sehr hoch ist und entgegen der Transportrichtung abnimmt. Mit anderen Worten ist die Saugkraft im Bereich des Anschlussstutzens am größten, so dass sichergestellt ist, dass die in den Übernahmebereich transportierten Artikel unabhängig davon, ob sie in einem lückenlosen oder in einem lückenbehafteten Artikelstrom zugeführt werden, an die nächste im Anschluss an bereits vom oberen Muldenband übernommene Artikel noch freie Position auf dem oberen Muldenband gesaugt werden.

In einer vorteilhaften Weiterbildung der Erfindung ist in einem Aufnahmebereich des unteren Muldenbandes in Transportrichtung vor dem oberen Muldenband ein Mittel zur Überwachung des in den Übernahmebereich einlaufenden Artikelstroms angeordnet. Durch das Überwachungselement kann frühzeitig sichergestellt werden, ob eine Lücke im Artikelstrom existiert und wie groß diese Lücke ist. Diese Information kann dann zur Steuerung der Geschwindigkeit insbesondere des oberen Muldenbandes verwendet werden. Dadurch wird stets das optimale Geschwindigkeitsverhältnis zwischen den beiden Muldenbänder erreicht, was wiederum die Zuverlässigkeit bei der Übernahme der Artikel erhöht und die Bildung des lückenlosen Artikelstroms sicherstellt.

Zum anderen wird die Aufgabe durch ein Verfahren mit den eingangs genannten Schritten dadurch gelöst, dass mehrere Mulden des oberen Muldenbandes gleichzeitig mit Vakuum beaufschlagt werden, wobei das Vakuum im Übernahmebereich entgegen der Transportrichtung der Artikel abnimmt, und dass das Zuführelement und das Abführelement mit unterschiedlichen Geschwindigkeiten V_{uM} und V_{oM} angetrieben werden, wobei mindestens V_{oM} in Abstimmung zu V_{uM} geregelt wird. Dadurch wird sichergestellt, dass stets die erste freie Mulde auf dem oberen Muldenelement hinter den bereits durch zuvor aufgenommene Artikel belegten Mulden belegt wird, wodurch ein lückenloser Artikelstrom erzeugt wird. Des Weiteren werden die Lücken zwischen den Artikeln auf dem Zuführelement zuverlässig geschlossen, und zwar unabhängig von den Artikelstrom beeinflussenden Parametern, wie z.B. Teilung, Leer- bzw. Fehlstellen etc.

Vorteilhafterweise wird der Artikelstrom auf dem Zuführelement vor dem Eintritt in den Übernahmebereich überwacht, um die Anzahl der Artikel bzw. die Größe der Lücke in dem Artikelstrom zu ermitteln. Dies erleichtert und verbessert die Steuerung des Abführelementes bzw. genauer der Geschwindigkeit v_{oM}.

Weitere bevorzugte und vorteilhafte Merkmale, Ausführungsformen und Verfahrensschritte ergeben sich aus den Unteransprüchen und der Beschreibung. Besonders bevorzugte Ausführungsformen sowie das Verfahren werden anhand der beigefügten Zeichnung näher erläutert. In der Zeichnung zeigt:
- Fig. 1: eine perspektivische Ansicht einer ersten Ausführungsform von schräg oben in Transportrichtung mit gleichmäßiger bzw. regelmäßiger Teilung des Zuführele- mentes und des Abführelementes,
- Fig. 2: eine Seitenansicht der Ausführungsform gemäß Figur 1,
- Fig. 3: eine vergrößerte Detailansicht A gemäß Figur 2,
- Fig. 4: eine perspektivische Ansicht der Ausführungsform gemäß Figur 1 von schräg unten entgegen der Transportrichtung,
- Fig. 5: eine vergrößerte Detailansicht B gemäß Figur 4,
- Fig. 6: eine perspektivische Ansicht einer weiteren Ausführungsform von schräg oben in Transportrichtung mit ungleichmäßiger bzw. unregelmäßiger Teilung des Zu- führelementes und des Abführelementes,
- Fig. 7: eine Seitenansicht der Ausführungsform gemäß Figur 6, und
- Fig.: 8 eine vergrößerte Detailansicht C gemäß Figur 7.

Die gezeigten Vorrichtungen dienen zum Transportieren eines Produktionsstroms stabförmiger Artikel von einer Produktionsmaschine zu einer nachgeordneten Maschine, insbesondere einer Verpackungsmaschine, wobei der Produktionsstrom mittels der Vorrichtungen von einem mit Lücken versehenen Artikelstrom in einen lückenlosen Artikelstrom transferiert wird.

In Figur 1 ist eine Vorrichtung 10 dargestellt, die sich üblicherweise an eine Produktionsmaschine, insbesondere eine Zigaretten- oder Filterstabherstellmaschine anschließt. Die Vorrichtung 10 umfasst ein Zuführelement 11 und ein Abführelement 12. Das Zuführelement 11 und das Abführelement 12 sind übereinander angeordnet, wobei das Zuführelement 11 in der gezeigten Ausführungsform unterhalb des Abführelementes 12 angeordnet ist. Das Zuführelement 11 ist als Muldenband 13 ausgebildet, das zwei nebeneinander angeordnete Zuführbänder 14 umfasst. Das Muldenband 13 kann aber auch als ein einzelnes Zuführband oder in anderer üblicher Weise ausgebildet sein. Die Zuführbänder 14 sind endlos ausgebildet und um Umlenkrollen 15 und Antriebsrollen 16 geführt. Das Abführelement 12 ist ebenfalls als Muldenband 17 ausgebildet. Das Muldenband 17 ist einstückig, also ungeteilt ausgebildet, kann jedoch alternativ auch aus mehreren parallel nebeneinander angeordneten Abführbändern bestehen. Das Muldenband 17 ist auch endlos ausgebildet und um eine (nicht dargestellte) Umlenkrolle und um eine Antriebsrolle 18 geführt.

Das untere Muldenband 13 und das obere Muldenband 17 überlappen sich in Transportrichtung (Pfeil 19) der Artikel 20, die quer zu ihrer Längserstreckung transportiert werden, und bilden dabei einen Übernahmebereich 21. Das untere Muldenband 13 ragt entgegen der Transportrichtung (Pfeil 19) über das obere Muldenband 17 hinaus, wodurch ein Aufnahmebereich 22 zur Aufnahme der Artikel 20 auf das untere Muldenband 13 gebildet ist. Das obere Muldenband 17 ragt in Transportrichtung (Pfeil 19) über das untere Muldenband 13 hinaus, wodurch ein Abgabebereich 23 für die Artikel 20 an nachgeordnete Maschinen oder dergleichen gebildet ist. Der Aufnahmebereich 22, der Übernahmebereich 21 und der Abgabebereich 23 liegen im wesentlichen in einer Ebene hintereinander, wobei der Abgabebereich 23 unmittelbar an den Übernahmebereich 21 anschließt. Mit der Formulierung im wesentlichen in einer Ebene hintereinander sollen ausdrücklich auch kleinere Abweichungen einbezogen werden, wie sie zwischen Übernahmebereich 21 und Abgabebereich 23 (siehe z.B. Figur 3) existieren. Diese kleineren Abweichungen ändern aber nichts an der Tatsache, dass die Bereiche 21 bis 23 in einer Richtung fluchtend ausgerichtet sind.

Das untere Muldenband 13 weist einen Transporttrum 24 und einen Rückführtrum 25 auf. Gleiches gilt für das obere Muldenband 17, das einen Transporttrum 26 und einen Rückführtrum 27 aufweist. Die beiden Transporttrums 24 und 26 sind einander zugewandt und verlaufen parallel mit einem Abstand zueinander, wobei der Abstand vorzugsweise geringfügig größer ist als die Dicke bzw. der Durchmesser der zu transportierenden Artikel 20. Alternativ können die Transporttrums 24, 26 auch in einem spitzen Winkel zueinander verlaufen, wobei sich der Abstand zwischen den Transporttrums 24, 26 in Transportrichtung (Pfeil 19) verjüngt. Das untere Muldenband 13 weist eine Vielzahl Mulden 28 auf, die quer zur Transportrichtung (Pfeil 19) ausgerichtet sind und optional mit jeweils mindestens einer Öffnung zum Ansaugen der Artikel 20 an das Muldenband 13 bzw. die Zuführbänder 14 versehen ist. Das obere Muldenband 17 verfügt ebenfalls über eine Vielzahl Mulden 29, die korrespondierend zu den Mulden 28 quer zur Transportrichtung (Pfeil 19) ausgerichtet sind. Die Mulden 29 weisen jeweils mindestens eine, vorzugsweise jedoch drei Saugluftöffnungen 30 auf, die sich über die Breite der Mulde 29 verteilen.

Der Vorrichtung 10 ist weiterhin eine Vakuumeinheit 31 zugeordnet. Die Vakuumeinheit 31 umfasst eine Vakuumleiste 32 und einen Anschlussstutzen 33, der an eine (nicht dargestellte) Luftversorgung angeschlossen ist. Die Vakuumleiste 32 ist im Bereich des oberen Muldenbandes 17 angeordnet, und zwar zwischen dem Transporttrum 26 und dem Rückführtrum 27. Die Vakuumleiste 32 erstreckt sich mindestens teilweise über den zwischen dem oberen Muldenband 17 und dem unteren Muldenband 13 gebildeten Übernahmebereich 21. In der gezeigten und bevorzugten Ausführungsform erstreckt sich die Vakuumleiste 32 nahezu über den gesamten Übernahmebereich 21 zwischen der (nicht dargestellten) Umlenkrolle und der Antriebsrolle 18. Die Vakuumleiste 32 weist auf ihrer dem Transporttrum 26 zugewandten Unterseite 34 Öffnungen 35 zum Durchtritt bzw. Eintritt der Saugluft auf. Die Öffnungen 35, in der gezeigten Ausführung als Schlitze ausgebildet, sind vorzugsweise in Transportrichtung (Pfeil 19) ausgerichtet und derart ausgebildet und angeordnet, dass stets mindestens eine der Saugluftöffnungen 30 unabhängig von der Position des Muldenbandes 17 in Bezug auf die Vakuumleiste 32 mit Vakuum beaufschlagbar ist.

Der Anschlussstutzen 33 ist vorzugsweise an einem der entgegengesetzten Enden der Vakuumleiste 32 angeordnet. In der gezeigten Darstellung ist der Anschlussstutzen 33 im Bereich der (nicht dargestellten) Umlenkrolle in Transportrichtung (Pfeil 19) am Ende des Übernahmebereiches 21 angeordnet. In Transportrichtung (Pfeil 19) hinter dem Übeernahmebereich 21, also im Abgabebereich 23, in dem die Vakuumeinheit 31 endet, sind (nicht dargestellte) Mittel, die zu einer nachgeordneten Vorrichtung gehören können, zur Aufnahme der vom Muldenband 17 abgegebenen Artikel 20 angeordnet.

Im Bereich des unteren Muldenbandes 13 in Transportrichtung (Pfeil 19) vor dem oberen Muldenband 17, also im Aufnahmebereich 22 ist ein Element 36 zum Führen der Artikel 20 auf dem Transporttrum 24 des unteren Muldenbandes 13 angeordnet. Das Element 36, das üblicherweise der Produktionsmaschine zugeordnet ist, dient dazu, die Artikel 20 nach der Übergabe von einer Abgabetrommel 37, die üblicherweise ebenfalls Bestandteil der nicht dargestellten Produktionsmaschine ist, auf das untere Muldenband 13 auf diesem zu halten und zu führen. Das Element 36 umfasst in der gezeigten Ausführungsform zwei Riemen 38, die einerseits um die Abgabetrommel 37 und andererseits um Umlenkrollen 39 geschlungen und endlos ausgeführt sind. Die Riemen 38 verlaufen mindestens teilweise parallel zum Transporttrum 24 des unteren Muldenbandes 13, und zwar derart, dass sämtliche Artikel 20 von der Abgabe der Abgabetrommel 37 an das Muldenband 13 bis zum Übergang in den Übernahmebereich 21 geführt und gehalten sind. Vorzugsweise sind die elastisch ausgebildeten und leicht vorgespannten Riemen 38 in Kontakt mit den Artikeln 20. Aufgrund der Durchmesser der Umlenkrollen 39 einerseits und der Antriebsrolle 18 des oberen Muldenbandes 17 andererseits reichen die Riemen 38 nicht vollständig an den Übernahmebereich 21 heran. Aus diesem Grund ist zwischen den Umlenkrollen 39 und der Antriebsrolle 18 ein einfaches Blech 40 oder dergleichen oberhalb des Transporttrums 24 angeordnet, das die Führung der Artikel 20 in diesem Übergangsbereich sicherstellt. Das Blech 40 erstreckt sich soweit in Transportrichtung (Pfeil 19), bis die Artikel 20 auf dem unteren Muldenband 13 durch das obere Muldenband 17 überdeckt sind. Anstelle des Elementes 36 kann z.B. auch eine zusätzliche Saugleiste vorgesehen sein, die dem unteren Muldenband 13 zugeordnet ist. Durch die Saugleiste kann die Positionierung/Fixierung der Artikel in den Mulden 28 in dem Bereich zwischen der Abgabetrommel 27 und bis zum Übernahmebereich 21 sichergestellt werden.

Im Aufnahmebereich 22 ist des weiteren mindestens ein Mittel 41 zur Überwachung des Artikelstroms angeordnet. Das Mittel 41, vorzugsweise ein Lichttaster oder dergleichen, ist im Bereich des Transporttrums 24 des unteren Muldenbandes 13 angeordnet, und zwar derart, dass Lücken innerhalb des sich vorbei bewegenden Artikelstroms erkannt und die Informationen zur Steuerung der Vorrichtung 10 verarbeitet werden können. Ein weiterer Lichtaster 42 ist im Übernahmebereich 21 zur Fehlererkennung des Artikelstroms auf dem Transporttrum 26 des oberen Muldenbandes 17 angeordnet. Anstelle der Lichttaster können auch andere übliche Erkennungs- und/oder Überwachungselemente eingesetzt werden. Unterhalb des Transporttrums 24 des unteren Muldenbandes 13 ist eine Bandführung 43 angeordnet, die zur sicheren Führung des Transporttrums 24 dient und ein Durchhängen desselben wirksam verhindert.

Die Geschwindigkeit v_{uM} des unteren Muldenbandes 13 wird vorzugsweise von der vorgeschalteten Produktionsmaschine bestimmt und gesteuert. Die Geschwindigkeit v_{uM} entspricht dabei der Geschwindigkeit v_{P} der Produktionsmaschine bzw. der Abgabetrommel 37. Die Geschwindigkeit V_{oM} des oberen Muldenbandes 17 richtet sich u.a. nach der Geschwindigkeit V_{uM} des unteren Muldenbandes 13, der Anzahl der Artikel 20 bzw. der Größe der Lücken zwischen den Artikeln 20 auf dem unteren Muldenband 13 sowie der Teilung der Muldenbänder 13 und 17. Anders ausgedrückt ist V_{oM} eine Funktion von v_{P}, vom Mittel 41 sowie von der Teilung der Muldenbänder 13, 17. Zur sicheren Übernahme der Artikel 20 vom unteren Muldenband 13 auf das obere Muldenband 17 ist V_{oM} bevorzugt kleiner als V_{uM}. Die Teilung des unteren Muldenbandes 13 ist bevorzugt größer als die Teilung des oberen Muldenbandes 17. Andere Teilungsverhältnisse sind jedoch ebenfalls möglich. Die Teilung des unteren Muldenbandes 13 ist dabei eine Funktion einer Trommel 44 der vorgeschalteten Produktionsmaschine.

Der Trommel 44 der vorgeschalteten Produktionsmaschine verfügt vorzugsweise über einen Winkelgeber 45 oder dergleichen. Der Winkelgeber 45 kann insbesondere für die Muldenbänder 13, 17 relevante Informationen liefern, die besonders beim Anfahren und/oder Stillsetzen der Vorrichtung 10 erforderlich sind. Zusätzlich ist der Trommel 44 ein weiteres Mittel 46 zur Überwachung des Artikelstroms in einer der Vorrichtung 10 vorgeschalteten Position zugeordnet.

Zur Steuerung der Vorrichtung 10, nämlich insbesondere der Geschwindigkeit V_{oM}, ist diese an eine (nicht dargestellte) Steuerungseinheit angeschlossen, die mit der Produktionsmaschine bzw. Komponenten, wie z.B. einem Lichttaster, derselben in Wirkverbindung stehen.

Die in den Figuren 6 bis 8 dargestellte Ausführungsform entspricht im wesentlichen der Ausführungsform gemäß der Figuren 1 bis 5. Allerdings unterscheiden sich die Ausführungen darin, dass die Teilung des oberen Muldenbandes 17 unterschiedlich ausgebildet ist. Das Muldenband 17 der Ausführungsform gemäß der Figuren 1 bis 5 weist eine gleichmäßige Teilung auf. Das bedeutet, dass die Mulden 29 alle mit gleichem Abstand zueinander, beispielsweise mit einem Abstand von 8mm, ausgebildet sind. Die Teilung des Muldenbandes 17 in den Figuren 6 bis 8 ist dagegen lagenabhängig ausgebildet. In der gezeigten Ausführungsform sind in einem "Zyklus" drei Artikelgruppen, nämlich abwechselnd sieben Mulden 29, sechs Mulden 29 und wieder sieben Mulden 29 nacheinander ausgebildet, wobei zwischen den einzelnen Artikelgruppen jeweils ein Abstand vorgesehen ist, der größer als der Abstand, also die Teilung der Artikel 20 untereinander in einer Artikelgruppe ist. Mit einer solchen Anordnung bzw. Teilung, die auch in anderen Artikelgruppen und -größen (z.B. 3-3-3 oder 4-3-4-3) ausgebildet sein kann, ist es z.B. möglich, entsprechend der Lagen z.B. in einer Verpackung mit zwanzig Zigaretten diese zur Verpackung vorbereitet bzw. lagengenau anzuliefern.

Im folgenden wird das Verfahren näher erläutert:
Die Artikel 20 werden von Trommeln der Produktionsmaschine zur Abgabetrommel 37 geführt. Der einlagige Artikelstrom, der aus der Produktionsmaschine austritt, ist üblicherweise mit Lücken versehen. Mit der Abgabetrommel 37 werden die Artikel 20 im Aufnahmebereich 22 auf das untere Muldenband 13, genauer in die Mulden 28 der Zuführbänder 14 gelegt. Die Artikel 20 werden dann zwischen den Transporttrums 24 der Zuführbänder 14 und den von oben anliegenden Riemen 38 aus dem Aufnahmenbereich 22 in Transportrichtung (Pfeil 19) kontinuierlich und mit fester Positionierung in den Mulden 28 zum Übernahmebereich 21 transportiert. Die Geschwindigkeit V_{uM} des unteren Muldenbandes 13 bzw. der Zuführbänder 14 wird dabei von der Produktionsmaschine bestimmt. Das obere Muldenband 17 wird durch die Antriebsrolle 18 angetrieben, und zwar mit einer Geschwindigkeit V_{oM:} die kleiner als V_{uM} ist und insbesondere von V_{uM}, der Anzahl und Größe der Lücken auf dem unterem Muldenband 13 sowie der Teilung der Muldenbänder 13, 17 abhängt, wobei die Anzahl und Größe der Lücken durch das Mittel 41 erfasst bzw. ermittelt wird.

Innerhalb der Vorrichtung 10 wird das obere Muldenband 17 und genauer der Transporttrum 26 über die Vakuumleiste 32 mit Vakuum beaufschlagt. Dabei reduziert sich das Vakuum ausgehend vom Anschlussstutzen 33 entgegen der Transportrichtung, also entgegen Pfeil 19 immer weiter. Anders ausgedrückt herrscht im Bereich des Anschlussstutzen 33 am Ende des Übernahmebereiches 21 das größte Vakuum. Die Artikel 20 werden nun auf dem Transporttrums 24 in den Übernahmebereich 21 unter den Transporttrum 26 transportiert. Durch die Öffnungen 35 auf der Unterseite 34 der Vakuumleiste 32 werden die Saugluftöffnungen 30 der Mulden 29 mit Vakuum beaufschlagt, wobei das Vakuum innerhalb des Übernahmebereiches 21 von a nach b abnimmt (siehe insbesondere Figuren 2 und 7). Die Artikel 20 werden im Übernahmebereich 21 vom oberen Muldenband 17 angesaugt. Da der Anschlussstutzen 33 am Ende der Vakuumleiste 32 angeordnet ist und damit das höchste Vakuum in Transportrichtung (Pfeil 19) am Ende des Übernahmebereiches 21 anliegt, wird stets die erste freie Mulde 29 hinter den bereits aufgenommenen Artikeln 20 mit dem höchsten Vakuum beaufschlagt. Anders ausgedrückt wird immer der erste bzw. vorderste Artikel 20 auf dem unteren Muldenband 13 in die letzte freie Mulde 29 des oberen Muldenbandes 17 gesaugt. Durch die unterschiedlichen Geschwindigkeiten V_{oM} und V_{uM} zwischen oberem Muldenband 17 und unterem Muldenband 13 werden die Lücken im Artikelstrom des unteren Muldenbandes 13 geschlossen. Das Vakuum sorgt dafür, dass die Artikel 20 auf dem oberen Muldenband 17 zueinander aufschließen, so dass der Artikelstrom auf dem oberen Muldenband 17 lückenlos ist.

Unterschiedliche Geschwindigkeiten des unteren Muldenbandes 13, unterschiedliche Teilungen der Muldenbänder 13, 17 sowie die Anzahl und Größe der Lücken im Artikelstrom werden durch Steuerung/Regelung der Geschwindigkeit V_{oM} des oberen Muldenbandes 17 reguliert. Der lückenlose Artikelstrom auf dem oberen Muldenband 17 wird dann zur Weiterverarbeitung, zur Verpackung, zur Speicherung oder dergleichen abgeführt. Die Geschwindigkeit V_{oM} des oberen Muldenbandes 17 wird permanent nachgeregelt, um sich auf die unterschiedlichen Konstellationen, wie z.B. a) lückenloses unteres Muldenband 13, b) lückenbehaftetes unteres Muldenband 13, c) gleichmäßige Teilung des oberen Muldenbandes 17 (siehe z.B. Figuren 1 bis 5) und d) ungleichmäßige Teilung (siehe z.B. Figuren 6 bis 8) in beliebiger Kombination von a) bis d) einzustellen.

Des weiteren kann das obere Muldenband 17 z.B. in Sonderbetriebszuständen, wie z.B. dem Einrichten, um definierte Beträge rückwärts bewegt werden. Das bedeutet, dass das obere Muldenband 17 in die erste Saugposition zu bewegen, um den lückenlosen Artikelstrom auf dem oberen Muldenband 17, beispielsweise nach einem längeren Stillstand zu gewährleisten.

## Patentansprüche

1. Vorrichtung zum Transportieren stabförmiger Artikel, wie z.B. Zigaretten, Filterstäbe oder dergleichen, umfassend ein endlos umlaufendes Zuführelement (11) und ein endlos umlaufendes Abführelement (12) für die stabförmigen Artikel (20), wobei das Zuführelement (11) und das Abführelement (12) derart übereinander angeordnet sind, dass sie sich zur Bildung eines Übernahmebereiches (21) zur Übernahme der einlagig auf dem Zuführelement (11) angeordneten Artikel (20) auf das Abführelement (12) mindestens teilweise in Transportrichtung (Pfeil 19) des aus den Artikeln (20) gebildeten Artikelstroms überlappen, wobei sowohl das Zuführelement (11) als auch das Abführelement (12) als Muldenbänder (13, 17) ausgebildet sind und das untere Muldenband (13) und das obere Muldenband (17) jeweils einen Transporttrum (24, 26) und einen Rückführtrum (25, 27) aufweisen, wobei sich die Transporttrums (24, 26) einander gegenüber liegen, **dadurch gekennzeichnet, dass** der Abstand zwischen den beiden Transporttrums (24, 26) geringfügig größer ist als die Dicke bzw. der Durchmesser der zu transportierenden Artikel (20), und dass die Teilung des unteren Muldenbandes (13) größer ist als die Teilung des oberen Muldenbandes (17), wobei im Bereich des oberen Muldenbandes (17) eine Vakuumleiste (32) angeordnet ist, die sich mindestens teilweise über den Übernahmebereich (21) erstreckt, derart, dass das Vakuum entgegen der Transportrichtung (Pfeil 19) abnimmt.

2. Vorrichtung nach Anspruch 1, **dadurch gekennzeichnet, dass** die Transporttrums (24, 26) parallel zueinander verlaufen.

3. Vorrichtung nach Anspruch 1 oder 2, **dadurch gekennzeichnet, dass** die Vakuumleiste (32) im Bereich des Transporttrums (26) des oberen Muldenbandes (17) angeordnet ist und sich zwischen einer Umlenkrolle des Muldenbandes (17) und einer Antriebsrolle (18) des Muldenbandes (17) nahezu über den gesamten Übernahmebereich (21) erstreckt.

4. Vorrichtung nach einem der Ansprüche 1 bis 3, **dadurch gekennzeichnet, dass** die Vakuumleiste (32) zwischen dem Transporttrum (26) und dem Rückführtrum (27) des oberen Muldenbandes (17) angeordnet ist.

5. Vorrichtung nach einem der Ansprüche 1 bis 4, **dadurch gekennzeichnet, dass** die Vakuumleiste (32) auf der dem Transporttrum (26) des oberen Muldenbandes (17) zugewandten Seite Öffnungen (35) zum Durchtritt der Saugluft aufweist.

6. Vorrichtungen nach einem der Ansprüche 1 bis 5, **dadurch gekennzeichnet, dass** jede Mulde (29) des oberen Muldenbandes (17) mindestens eine, vorzugsweise jedoch mehrere Saugluftöffnungen (30) aufweist.

7. Vorrichtung nach Anspruch 6, **dadurch gekennzeichnet, dass** die Öffnungen (35) in der Vakuumleiste (32) derart ausgebildet und/oder angeordnet sind, dass stets mindestens eine der Saugluftöffnungen (30) des Muldenbandes (17) im Übernahmebereich (21) mit Vakuum beaufschlagbar ist.

8. Vorrichtung nach einem der Ansprüche 1 bis 7, **dadurch gekennzeichnet, dass** die Vakuumleiste (32) über einen Anschlussstutzen (33) an eine Luftversorgung angeschlossen ist, wobei der Anschlussstutzen (33) im Bereich der in Transportrichtung (Pfeil 19) hinteren Umlenkrolle des oberen Muldenbandes (17) angeordnet ist.

9. Vorrichtung nach Anspruch 8, **dadurch gekennzeichnet, dass** das Vakuum ausgehend vom Anschlussstutzen (33) entgegen der Transportrichtung (Pfeil 19) abnimmt.

10. Vorrichtung nach einem der Ansprüche 1 bis 9, **dadurch gekennzeichnet, dass** das untere Muldenband (13) entgegen der Transportrichtung (Pfeil 19) der Artikel (20) über das obere Muldenband (17) und das obere Muldenband (17) in Transportrichtung (Pfeil 19) der Artikel (20) über das untere Muldenband (13) hinausragt.

11. Vorrichtung nach Anspruch 10, **dadurch gekennzeichnet, dass** im Bereich des unteren Muldenbandes (13) in Transportrichtung (Pfeil 19) vor dem oberen Muldenband (17) ein Element (36) zum Führen der Artikel (20) auf dem Transporttrum (24) des unteren Muldenbandes (13) angeordnet ist.

12. Vorrichtung nach Anspruch 11, **dadurch gekennzeichnet, dass** das Element (36) mindestens einen Riemen (38), vorzugsweise jedoch zwei endlos umlaufende Riemen (38) umfasst.

13. Vorrichtung nach einem der Ansprüche 1 bis 12, **dadurch gekennzeichnet, dass** in einem Aufnahmebereich (22) des unteren Muldenbandes (13) in Transportrichtung (Pfeil 19) vor dem oberen Muldenband (17) mindestens ein Mittel (41) zur Überwachung des in den Übernahmebereich (21) einlaufenden Artikelstroms angeordnet ist.

14. Vorrichtung nach einem der Ansprüche 1 bis 13, **dadurch gekennzeichnet, dass** in Transportrichtung (Pfeil 19) hinter dem unteren Muldenband (13) ein Abgabebereich (23) gebildet ist.

15. Vorrichtung nach Anspruch 14, **dadurch gekennzeichnet, dass** der Aufnahmebereich (22), der Übernahmebereich (21) und der Abgabebereich (23) im wesentlichen in einer Ebene hintereinander liegen, wobei der Abgabebereich (23) unmittelbar an den Übernahmebereich (21) anschließt.

16. Vorrichtung nach einem der Ansprüche 1 bis 15, **dadurch gekennzeichnet, dass** mindestens dem oberen Muldenband (17) ein Regelantrieb zugeordnet ist, derart, dass die Umlaufgeschwindigkeit bzw. Transportgeschwindigkeit v_{oM} des oberen Muldenbandes (17) im Verhältnis zur Umlaufgeschwindigkeit bzw. Transportgeschwindigkeit v_{uM} des unteren Muldenbandes (13) regelbar ist.

17. Verfahren zum Transportieren stabförmiger Artikel, wie z.B. Zigaretten, Filterstäbe oder dergleichen, umfassend die Schritte:
- Aufnehmen eines aus Artikeln (20) gebildeten, einlagigen und mit Lücken versehenen Artikelstroms auf ein als Muldenband (13) ausgebildetes Zuführelement (11),
- Abgeben eines lückenlosen Artikelstroms von einem als Muldenband (17) ausgebildeten Abführelement (12), wobei
- der mit Lücken versehene Artikelstrom in einen durch das untere Muldenband (13) und das obere Muldenband (17) durch Überlappung gebildeten Übernahmebereich (21) transportiert wird, und
- die Artikel (20) an das als Muldenband (17) ausgebildete Abführelement (12) angesaugt werden, indem an das Muldenband (17) Vakuum angelegt **wird,**
**dadurch gekennzeichnet, dass** mehrere Mulden (29) des oberen Muldenbandes (17) gleichzeitig mit Vakuum beaufschlagt werden, wobei das Vakuum im Übernahmebereich (21) entgegen der Transportrichtung der Artikel abnimmt, und dass das Zuführelement (11) und das Abführelement (12) mit unterschiedlichen Geschwindigkeiten v_{uM} und v_{oM} angetrieben werden, wobei mindestens v_{oM} in Abstimmung zu v_{uM} geregelt wird.

18. Verfahren Anspruch 17, **dadurch gekennzeichnet, dass** der Artikelstrom auf dem Zuführelement (11) vor dem Eintritt in den Übernahmebereich (21) überwacht wird, um die Anzahl der Artikel (20) bzw. die Größe der Lücke in dem Artikelstrom zu ermitteln.

## Claims

1. Apparatus for transporting rod-shaped articles such as e.g. cigarettes, filter rods or the like, comprising an endlessly rotating delivery element (11) and an endlessly rotating removal element (12) for the rod-shaped articles (20), wherein the delivery element (11) and the removal element (12) are arranged one above the other in such a way that they overlap at least partially in the direction of transport (arrow 19) of the stream formed from the articles (20), to form a transfer region (21) for transfer of the articles (20) arranged in a single layer on the delivery element (11) onto the removal element (12), wherein both the delivery element (11) and the removal element (12) are designed as troughed conveyors (13, 17), and the lower troughed conveyor (13) and the upper troughed conveyor (17) each have a transport strand (24, 26) and a return strand (25, 27), wherein the transport strands (24, 26) are located opposite each other, **characterised in that** the distance between the two transport strands (24, 26) is slightly greater than the thickness or diameter of the articles (20) to be transported, and **in that** the pitch of the lower troughed conveyor (13) is greater than the pitch of the upper troughed conveyor (17), wherein in the region of the upper troughed conveyor (17) is arranged a vacuum bar (32) which at least partially extends over the transfer region (21) in such a way that the vacuum decreases in the direction opposite the direction of transport (arrow 19).

2. Apparatus according to claim 1, **characterised in that** the transport strands (24, 26) run parallel to each other.

3. Apparatus according to claim 1 or 2, **characterised in that** the vacuum bar (32) is arranged in the region of the transport strand (26) of the upper troughed conveyor (17) and extends almost over the whole transfer region (21) between a guide roller of the troughed conveyor (17) and a driving roller (18) of the troughed conveyor (17).

4. Apparatus according to any of claims 1 to 3, **characterised in that** the vacuum bar (32) is arranged between the transport strand (26) and the return strand (27) of the upper troughed conveyor (17).

5. Apparatus according to any of claims 1 to 4, **characterised in that** the vacuum bar (32) has openings (35) for passage of the suction air on the side facing towards the transport strand (26) of the upper troughed conveyor (17).

6. Apparatus according to any of claims 1 to 5, **characterised in that** each trough (29) of the upper troughed conveyor (17) has at least one, but preferably several suction air openings (30).

7. Apparatus according to claim 6, **characterised in that** the openings (35) in the vacuum bar (32) are designed and/or arranged in such a way that at all times a vacuum can be applied to at least one of the suction air openings (30) of the troughed conveyor (17) in the transfer region (21).

8. Apparatus according to any of claims 1 to 7, **characterised in that** the vacuum bar (32) is connected via a connection piece (33) to an air supply, wherein the connection piece (33) is arranged in the region of the rear guide roller of the upper troughed conveyor (17) in the direction of transport (arrow 19).

9. Apparatus according to claim 8, **characterised in that** the vacuum decreases in the direction opposite the direction of transport (arrow 19), starting from the connection piece (33).

10. Apparatus according to any of claims 1 to 9, **characterised in that** the lower troughed conveyor (13) protrudes beyond the upper troughed conveyor (17) in the direction opposite the direction of transport (arrow 19) of the articles (20), and the upper troughed conveyor (17) protrudes beyond the lower troughed conveyor (13) in the direction of transport (arrow 19) of the articles (20).

11. Apparatus according to claim 10, **characterised in that** in the region of the lower troughed conveyor (13), in front of the upper troughed conveyor (17) in the direction of transport (arrow 19), is arranged an element (36) for guiding the articles (20) on the transport strand (24) of the lower troughed conveyor (13).

12. Apparatus according to claim 11, **characterised in that** the element (36) comprises at least one conveyor (38), but preferably two endlessly rotating conveyors (38).

13. Apparatus according to any of claims 1 to 12, **characterised in that** in a receiving region (22) of the lower troughed conveyor (13), in front of the upper troughed conveyor (17) in the direction of transport (arrow 19), is arranged at least one means (41) for monitoring the stream of articles entering the transfer region (21).

14. Apparatus according to any of claims 1 to 13, **characterised in that** behind the lower troughed conveyor (13) in the direction of transport (arrow 19) is formed a discharge region (23).

15. Apparatus according to claim 14, **characterised in that** the receiving region (22), the transfer region (21) and the discharge region (23) are located substantially one behind the other in one plane, wherein the discharge region (23) directly adjoins the transfer region (21).

16. Apparatus according to any of claims 1 to 15, **characterised in that** associated with at least the upper troughed conveyor (17) is a regulating drive, such that the speed of rotation or speed of transport v_{oM} of the upper troughed conveyor (17) can be regulated in relation to the speed of rotation or speed of transport v_{uM} of the lower troughed conveyor (13).

17. Method for transporting rod-shaped articles such as e.g. cigarettes, filter rods or the like, comprising the steps of:
- receiving a single-layer stream with gaps formed from articles (20) onto a delivery element (11) designed as a troughed conveyor (13),
- discharge of the stream of articles without gaps from a removal element (12) designed as a troughed conveyor (17), by the fact that
- the stream of articles with gaps is transported into a transfer region (21) formed by the lower troughed conveyor (13) and the upper troughed conveyor (17) by overlapping, and
- the articles (20) are sucked up to the removal element (12) designed as a
troughed conveyor (17), by applying a vacuum to the troughed conveyor (17), **characterised in that** a vacuum is applied to several troughs (29) of the upper troughed conveyor (17) simultaneously, wherein the vacuum in the transfer region (21) decreases in the direction opposite the direction of transport of the articles, and **in that** the delivery element (11) and the removal element (12) are driven at different speeds v_{uM} and v_{oM}, wherein at least v_{oM} is regulated in accordance with v_{uM}.

18. Method according to claim 17, **characterised in that** the stream of articles on the delivery element (11) is monitored before entering the transfer region (21), in order to determine the number of articles (20) or the size of the gap in the stream of articles.

## Revendications

1. Dispositif pour le transport d'articles en forme de tige comme, par exemple, des cigarettes, bouts filtres ou analogues, comprenant un élément d'alimentation circulant en boucle sans fin (11) et un élément d'évacuation circulant en boucle sans fin (12) pour les articles en forme de tige (20), l'élément d'alimentation (11) et l'élément d'évacuation (12) étant disposés l'un au-dessus de l'autre de telle sorte qu'ils se recouvrent au moins en partie dans le sens du transport (flèche 19) du flux d'articles formé des articles (20) pour former une région de transfert (21) destinée à transférer à l'élément d'évacuation (12) les articles (20) disposés en une couche sur l'élément d'alimentation (11), dans lequel aussi bien l'élément d'alimentation (11) que l'élément d'évacuation (12) sont constitués par des bandes à augets (13, 17), et la bande à augets inférieure (13) et la bande à augets supérieure (17) présentent chacune un brin de transport (24, 26) et un brin de retour (25, 27), les brins de transport (24, 26) étant en regard l'un de l'autre, **caractérisé en ce que** la distance entre les deux brins de transport (24, 26) est un peu plus grande que l'épaisseur ou le diamètre des articles (20) à transporter, et **en ce que** le pas de la bande à augets inférieure (13) est plus grand que le pas de la bande à augets supérieure (17), cependant que, dans la région de la bande à augets supérieure (17) est disposée une barre à vide (32) qui s'étend au moins partiellement sur la région de transfert (21), de telle manière que le vide décroît dans le sens inverse du sens de transport (flèche 19).

2. Dispositif selon la revendication 1, **caractérisé en ce que** les brins de transport (24, 26) s'étendent parallèlement entre eux.

3. Dispositif selon la revendication 1 ou 2, **caractérisé en ce que** la barre à vide (22) est disposée dans la région du brin de transport (26) de la bande à augets supérieure (17) et s'étend entre un rouleau de renvoi de la bande à augets (17) et un rouleau d'entraînement (18) de la bande à augets (17), à peu près sur toute la région de transfert (21).

4. Dispositif selon l'une des revendications 1 à 3, **caractérisé en ce que** la barre à vide (32) est disposée entre le brin de transport (26) et le brin de retour (27) de la bande à augets supérieure (17).

5. Dispositif selon l'une des revendications 1 à 4, **caractérisé en ce que** la barre à vide (32) présente sur le côté dirigé vers le brin de transport (26) de la bande à augets supérieure (17) des ouvertures (35) pour le passage de l'air d'aspiration.

6. Dispositif selon l'une des revendications 1 à 5, **caractérisé en ce que** chaque auget (29) de la bande à augets supérieure (17) présente au moins une, mais de préférence plusieurs, ouverture(s) d'air d'aspiration (30).

7. Dispositif selon la revendication 6, **caractérisé en ce que** les ouvertures (35) de la barre à vide (32) sont conformées et/ou disposées de telle manière qu'à tout moment au moins l'une des ouvertures d'air d'aspiration (30) de la bande à augets (17) peut être alimentée en vide dans la région de transfert (21).

8. Dispositif selon l'une des revendications 1 à 7, **caractérisé en ce que** la barre à vide (32) est raccordée à une alimentation en air par l'intermédiaire d'une tubulure de raccordement (33), la tubulure de raccordement (33) étant disposée dans la région du rouleau de renvoi arrière, vu dans le sens du transport (flèche 19), de la bande à augets supérieure (17).

9. Dispositif selon la revendication 8, **caractérisé en ce que** le vide décroît en partant de la tubulure de raccordement (33) dans le sens inverse du sens du transport (flèche 19).

10. Dispositif selon l'une des revendications 1 à 9, **caractérisé en ce que** la bande à augets inférieure (13) déborde au-delà de la bande à augets supérieure (17) dans le sens inverse du sens du transport (flèche 19) des articles (20) et la bande à augets supérieure (17) déborde au-delà de la bande à augets inférieure (13) dans le sens du transport (flèche 19) des articles (20).

11. Dispositif selon la revendication 10, **caractérisé en ce que**, dans la région de la bande à augets inférieure (13) qui se trouve en amont de la bande à augets supérieure (17) dans le sens du transport (flèche 19), est disposé un élément (36) servant à guider les articles (20) sur le brin de transport (24) de la bande à augets inférieure (13).

12. Dispositif selon la revendication 11, **caractérisé en ce que** l'élément (36) comprend au moins une courroie (38), mais de préférence deux courroies (38) circulant en boucle sans fin.

13. Dispositif selon l'une des revendications 1 à 12, **caractérisé en ce que**, dans une région de réception (22) de la bande à augets inférieur (13) qui se trouve en amont de la bande à augets supérieure (17) dans le sens du transport (flèche 19), est disposé au moins un moyen (41) pour la surveillance du flux d'articles qui entre dans la région de transfert (21).

14. Dispositif selon l'une des revendications 1 à 13, **caractérisé en ce qu'**une région de déchargement (23) est formée en aval de la bande à augets inférieure (13) dans le sens du transport (flèche 19).

15. Dispositif selon la revendication 14, **caractérisé en ce que** la région de réception (22), la région de transfert (21) et la région de déchargement (23) se trouvent l'une à la suite de l'autre sensiblement dans un même plan, la région de déchargement (23) faisant directement suite à la région de transfert (21).

16. Dispositif selon l'une des revendications 1à 15, **caractérisé en ce qu'**un mécanisme régulateur est associé au moins à la bande à augets supérieure (17) de telle manière que la vitesse de circulation ou la vitesse de transport v_{oM} de la bande à augets supérieure (17) puisse être réglée par rapport à la vitesse de circulation ou à la vitesse de transport v_{uM} de la bande à augets inférieure (13).

17. Procédé de transport d'articles en forme de tige comme, par exemple des cigarettes, des bouts filtres ou analogues, comprenant les étapes suivantes :
- réception d'un flux d'articles formé d'articles (20), à une seule couche et présentant des lacunes, sur un élément d'alimentation (11) constitué par une bande à augets (13),
- déchargement d'un flux d'articles dépourvu de lacunes d'un élément d'évacuation (12) constitué par une bande à augets (17), dans lequel
- le flux d'articles présentant des lacunes est transporté à travers une région de transfert (21) formée par la bande à augets inférieure (13) et par la bande à augets supérieure (17) se recouvrant, et
- les articles (20) sont aspirés contre l'élément d'évacuation (12) constitué par la bande à augets (17), par le fait qu'un vide est appliqué sur la bande à augets (17),
**caractérisé en ce que** plusieurs augets (29) de la bande à augets supérieure (17) sont simultanément alimentés en vide, le vide décroissant dans la région de transfert (21) en sens inverse du sens du transport des articles et **en ce que** l'élément d'alimentation (11) et l'élément d'évacuation (12) sont entraînés à des vitesse différentes v_{uM} et v_{oM}, au moins v_{oM} étant réglée pour s'accorder à v_{uM}.

18. Procédé selon la revendication 17, **caractérisé en ce que** le flux d'articles présent sur l'élément d'alimentation (11) est contrôlé en amont de l'entrée dans la région de transfert (21) pour déterminer le nombre des articles (20) ou la taille des lacunes présentes dans le flux d'articles.
